# EUROPÄISCHE PATENTSCHRIFT

(11) **EP 1 387 010 B1**
(45) Veröffentlichungstag und Bekanntmachung des Hinweises auf die Patenterteilung: **27.04.2005**
(21) Anmeldenummer: 03450167.6
(22) Anmeldetag: 09.07.2003
(51) Int. Cl.: E02D 27/04, E01B 27/04

(54) **Räumkette zum Entfernen von Schotter**
Excavating chain for removing ballast
Chaîne à fonction d' engrènement

(30) Priorität: 02.08.2002 AT 5192002
(43) Veröffentlichungstag der Anmeldung: 04.02.2004
(73) Patentinhaber: Franz Plasser Bahnbaumaschinen-Industriegesellschaft m.b.H., 1010 Wien (AT)
(72) Erfinder: Theurer, Josef, A-1010 Wien (AT); Brunninger, Manfred, A-4203 Altenberg (AT)

(56) Entgegenhaltungen:
- CH-A- 314 241
- US-A- 2 594 990
- US-A- 4 614 238
- US-A- 5 694 708
- PATENT ABSTRACTS OF JAPAN vol. 2002, no. 05, 3. Mai 2002 (2002-05-03) & JP 2002 030602 A (MARUMA TECHNICA CO LTD;MIZUTANIGUMI:KK), 31. Januar 2002 (2002-01-31)

## Beschreibung

Die Erfindung betrifft eine Räumkette mit zu einer endlosen Kette miteinander verbundenen Kettengliedern und auf diesen befestigten Mitnahmeorganen zur Entfernung von unterhalb eines Gleises befindlichem Schotter, sowie mit zwischen den Mitnahmeorganen positionierten, die Kettenglieder abdeckenden Abdeckplatten.

Eine derartige Räumkette ist bereits aus US 4 614 238 bekannt. Diese besteht aus einer Anzahl von Kettengliedern, die mittels Kreuzgelenken miteinander verbunden sind und so eine endlose Kette bilden. Jedes Kettenglied weist eine Schutzplatte auf. An der Schutzplatte jedes dritten Kettengliedes ist eine Kratzerschaufel angeordnet. Im Bereich der Kreuzgelenke sind die Schutzplatten überlappend ausgebildet.

Die Aufgabe der vorliegenden Erfindung liegt nun in der Schaffung einer Räumkette der gattungsgemäßen Art, mit welcher eine Verschmutzung der Räumkette reduzierbar ist.

Erfindungsgemäß wird diese Aufgabe mit einer Räumkette der eingangs genannten Art gelöst, die durch ein jeweils zwischen zwei benachbarten Mitnahmeorganen positioniertes und sich über zwei benachbarte Abdeckplatten erstreckendes Lehmabdrückorgan gekennzeichnet ist, das lediglich auf einer der beiden Abdeckplatten befestigt ist.

Bei der Reinigung von Gleisbettungen wird die Räumkette durch Lehm und Erde stark verunreinigt. Solche Verunreinigungen treten vor allem an den Abdeckplatten der einzelnen Kettenglieder auf. Mithilfe einer konstruktiv denkbar einfachen Vorrichtung können diese klebrigen Lehm- bzw. Erdklumpen automatisch im Unlenkbereich der Räumkette entfernt werden. Dies erfolgt bereits bevor die Räumkette zu sehr verschmutzt wird, bzw. langfristig gesehen sogar beschädigt werden würde. Weiters ist bei solchen Verunreinigungen eine Verminderung der Aushubleistung der Räumkette zu erwarten, da der haftende Lehm zwangsweise ständig mitgeführt wird. Auch dieser negative Effekt wird durch das Lehmabdrückorgan vermieden.

Weitere Vorteile und Ausbildungen der Erfindung ergeben sich aus den Unteransprüchen und der Zeichnung.

Im folgenden wird die Erfindung anhand von in der Zeichnung dargestellten Ausführungsbeispielen näher beschrieben.

Es zeigen:
Fig. 1 eine Seitenansicht einer Reinigungsmaschine mit einer erfindungsgemäßen Räumkette,
Fig. 2 eine Ansicht der Räumkette gemäß Pfeil II in Fig. 1 und
Fig. 3 eine Draufsicht auf die Räumkette.

Eine in Fig. 1 ersichtliche Räumkette 1 ist an einer Reinigungsmaschine 2 zur Reinigung einer Gleisbettung 3 angeordnet. Die Räumkette 1 ist während des Arbeitseinsatzes unterhalb eines angehobenen Gleises 4 endlos um dieses herumgeführt angeordnet. Dabei wird verunreinigter Schotter 5 durch einen Führungskanal 6 über eine Abwurfstelle 7 in eine Siebanlage 8 gefördert. Der darin gereinigte Schotter 5 wird dann auf bereits bekannte Art und Weise wieder in das Gleis 4 eingebracht.

In den Fig. 2 und 3 ist die Räumkette 1 nun genauer dargestellt. Sie besteht aus einer Vielzahl von Kettengliedern 9 die miteinander gelenkig verbunden sind. Jedes dritte Kettenglied 9 weist gehärtete Mitnahmeorgane 10 auf. Die beiden zwischen diesen Kettengliedern 9 gelegenen Kettenglieder 9 sind mit Abdeckplatten 11 versehen. An der Abdeckplatte 11 jedes - bezüglich einer Laufrichtung 12 dem die Mitnahmeorgane 10 aufweisenden Kettenglied 9 unmittelbar vorgeordneten - Kettengliedes 9 ist ein plattenförmiges Lehmabdrückorgan 13 befestigt. Dieses erstreckt sich zumindest teilweise auch über die angrenzende Abdeckplatte 11 des folgenden Kettengliedes 9. In diesem Bereich weist das Lehmabdrückorgan 13 Finger 14 bzw. Ausnehmungen 15 auf. Das Lehmabdrückorgan 13 ist mittels Befestigungsmitteln 16 lediglich an der Abdeckplatte 11 befestigt.

Im Arbeitseinsatz wird nun die Räumkette 1 zum Aushub der Gleisbettung 3 unterhalb des Gleises 4 eingebracht und in Rotation gemäß Laufrichtung 12 versetzt. Die Gleisbettung 3 bzw. der Schotter 5 ist oft stark mit Lehm verschmutzt. Diese Verschmutzungen können richtige Lehmklumpen 17 bilden, die an den Abdeckplatten 11 der Räumkette 1 haften bleiben.

Wie besonders in Fig. 3 ersichtlich, werden die Lehmklumpen 17 im Bereich einer Umlenkstelle 18 der Räumkette 1 von dieser entfernt bzw. abgeworfen. Umlenkstellen 18 befinden sich an einer Aushubstelle 19 und an der Abwurfstelle 7. Wenn nun ein an der Aushubstelle 19 verschmutztes Kettenglied 9 an die durch eine Umlenkrolle 20 gebildete Umlenkstelle 18 gelangt, distanziert sich das Lehmabdrückorgan 13 mitsamt dem daran klebenden Lehmklumpen 17 von diesem Kettenglied 9. Danach wird der Lehmklumpen 17 mit den Mitnahmeorganen 10 weitergefördert.

## Patentansprüche

1. Räumkette (1) mit zu einer endlosen Kette miteinander verbundenen Kettengliedern (9) und auf diesen befestigten Mitnahmeorganen (10) zur Entfernung von unterhalb eines Gleises (4) befindlichem Schotter (5), sowie mit zwischen den Mitnahmeorganen (10) positionierten, die Kettenglieder (9) abdeckenden Abdeckplatten (11), **gekennzeichnet durch** ein jeweils zwischen zwei benachbarten Mitnahmeorganen (10) positioniertes und sich über zwei benachbarte Abdeckplatten (11) erstreckendes Lehmabdrückorgan (13), das lediglich auf einer der beiden Abdeckplatten (11) befestigt ist.

2. Räumkette nach Anspruch 1, **dadurch gekennzeichnet, daß** das plattenförmige Lehmabdrückorgan (13) Finger (14) bzw. Ausnehmungen (15) aufweist, die bezüglich einer Laufrichtung (12) der Räumkette (1) an einem hinteren Ende des Lehmabdrückorganes (13) angeordnet sind.

3. Räumkette nach Anspruch 1 oder 2, **dadurch gekennzeichnet, daß** die Lehmabdrückorgane (13) an jenen Kettengliedern (9) befestigt sind, welche bezüglich der Laufrichtung (12) der Räumkette (1) unmittelbar nach den Kettengliedern (9) angeordnet sind, welche die Mitnahmeorgane (10) aufweisen.

4. Räumkette nach Anspruch 1 oder 2, **dadurch gekennzeichnet, daß** das Lehmabdrückorgan (13) lösbar an der Abdeckplatte (11) befestigt ist.

## Claims

1. A clearing chain (1) comprising chain links (9), connected to one another to form an endless chain, and engaging members (10), fastened on said chain links, for removing ballast (5) situated underneath a track (4), and also comprising cover plates (11) positioned between the engaging members (10) and covering the chain links (9), **characterized by** a mud dislodging member (13), positioned in each case between two adjacent engaging members (10) and extending across two adjacent cover plates (11), which is fastened to only one of the two cover plates (11).

2. A clearing chain according to claim 1, **characterized in that** the plate-shaped mud dislodging member (13) comprises fingers (14) and recesses (15) which are arranged at a rear end of the mud dislodging member (13), with regard to a moving direction (12) of the clearing chain (1).

3. A clearing chain according to claim 1 or 2, **characterized in that** the mud dislodging members (13) are fastened to those chain links (9) which are arranged, with regard to the moving direction (12) of the clearing chain (1), immediately following the chain links (9) comprising the engaging members (10).

4. A clearing chain according to claim 1 or 2, **characterized in that** the mud dislodging member (13) is releasably fastened to the cover plate (11).

## Revendications

1. Chaîne de déblaiement (1) dotée de maillons de chaîne (9) reliés les uns aux autres pour former une chaîne sans fin et d'organes d'entraînement (10) fixés sur ces maillons, pour l'enlèvement du ballast (5) situé en dessous d'une voie (4), ainsi que de plaques de recouvrement (11) disposées entre les organes d'entraînement (10) et recouvrant les maillons de chaîne (9), **caractérisée par** un organe (13) de compactage d'argile qui est disposé entre deux organes d'entraînement (10) voisins, qui s'étend sur deux plaques de recouvrement (11) voisines et qui est fixé uniquement sur l'une des deux plaques de recouvrement (11).

2. Chaîne de déblaiement selon la revendication 1, **caractérisée en ce que** l'organe (13) de compactage d'argile en forme de plaque présente des doigts (14) ou des découpes (15) qui sont disposés à l'extrémité de l'organe (13) de compactage d'argile située à l'arrière par rapport à la direction d'avancement (12) de la chaîne de déblaiement (1).

3. Chaîne de déblaiement selon les revendications 1 ou 2, **caractérisée en ce que** les organes (13) de compactage d'argile sont fixés sur les maillons de chaîne (9) qui sont disposés directement après les maillons de chaîne (9) dans le sens d'avancement (12) de la chaîne de déblaiement (1) et qui présentent les organes d'entraînement (10).

4. Chaîne de déblaiement selon les revendications 1 ou 2, **caractérisée en ce que** l'organe (13) de compactage d'argile est fixé de manière libérable sur la plaque de recouvrement (11).
